# EUROPÄISCHE PATENTSCHRIFT

(11) **EP 0 576 700 B1**
(45) Veröffentlichungstag und Bekanntmachung des Hinweises auf die Patenterteilung: **03.01.1996**
(21) Anmeldenummer: 92111013.6
(22) Anmeldetag: 29.06.1992
(51) Int. Cl.: H04R 25/00

(54) **Hörgerät**
Hearing aid
Prothèse auditive

(43) Veröffentlichungstag der Anmeldung: 05.01.1994
(73) Patentinhaber: Siemens Audiologische Technik GmbH, D-91058 Erlangen (DE)
(72) Erfinder: Pfannenmüller, Gerhard, W-8507 Oberasbach (DE)
(74) Vertreter: Fuchs, Franz-Josef, Dr.-Ing.

(56) Entgegenhaltungen:
- EP-A- 0 017 735
- EP-A- 0 382 675
- EP-A- 0 483 702
- NL-A- 8 601 169
- PATENT ABSTRACTS OF JAPAN vol. 10, no. 379 (E-465)18. Dezember 1986

## Beschreibung

Die vorliegende Erfindung bezieht sich auf ein Hörgerät mit einem Eingangswandler (Mikrofon), einer Verstärkereinrichtung, einem Ausgangswandler (Hörer) und einer Stromquelle (Batterie) als Quelle für eine Betriebsspannung, einem Schaltverstärker als Endstufe und einem Dreieckspannungsgenerator als Basissignalerzeuger für ein pulsdauermoduliertes Signal, mit welchem der Schaltverstärker steuerbar ist, wobei der Dreieckspannungsgenerator wenigstens einen Integrator aufweist, dessen Integrationsrichtung in Abhängigkeit von einem Eingangssignal umkehrbar ist.

Aus der DE-C 36 16 752 ist ein Hörgerät der eingangs genannten Art bekannt. Bei diesem bekannten Hörgerät besteht der Dreieckspannungsgenerator aus einem Rechteckgenerator, dem ein Integrator zur Erzeugung einer Dreieckspannung nachgeschaltet ist. Der Integrator ist aus einer einfachen RC-Schaltung gebildet und durch einen Spannungsteiler vorgespannt. Der Spannungsteiler besteht aus zwei Widerständen, die eine Serienschaltung zwischen den beiden Polen der Betriebsspannung bilden.

Bei Hörgeräten der eingangs genannten Art dient eine Hörgerätebatterie als Quelle für die Betriebsspannung der verschiedenen Schaltungskomponenten des Hörgerätes. Die Hörgerätebatterie gibt bekanntlich während der Nutzungsdauer eine sich ändernde, sinkende Betriebsspannung ab. Dadurch wird insbesondere die Nutzsignalverstärkung vermindert, was offensichtlich unerwünscht ist. Die Verstärkung des Nutzsignals ergibt sich als Quotient vom Mittelwert der Ausgangsspannung des Nutzsignals an der Endstufe und von der Eingangsspannung des Nutzsignals. Bei Hörgeräten mit Schaltverstärkerendstufen ist das Nutzsignal in der Modulation des pulsdauermodulierten Signals enthalten. Für die Erzeugung der Pulsdauermodulation ist ein Dreieckspannungsgenerator erforderlich. Dieser liefert ein Dreieckspannungssignal, das in einem Modulator mit dem Nutzsignal verglichen wird. Am Ausgang des Modulators, der z.B. als Komparator ausgebildet sein kann, steht das pulsdauermodulierte Signal zur Verfügung. Auch die Dreieckspannung, insbesondere deren Scheitelwert, ist von der Betriebsspannung abhängig.

Mit der Erfindung wurde erkannt, daß sich die Verstärkung des Nutzsignals auch als Quotient von der Betriebsspannung und von dem Scheitelwert der Dreieckspannung ergibt, die von dem Dreieckspannungsgenerator erzeugt wird.

Der Erfindung liegt die Aufgabe zugrunde, ein Hörgerät der eingangs genannten Art so auszubilden, daß der Quotient aus der Betriebsspannung und aus dem Scheitelwert der Dreieckspannung bei sich ändernder Betriebsspannung mindestens weitgehend konstant bleibt.

Diese Aufgabe wird durch ein Hörgerät mit den Merkmalen gemäß Anspruch 1 gelöst. In dem erfindungsgemäßen Hörgerät weist der Dreieckspannungsgenerator eine Vergleichsschaltung auf, mit deren Ausgangssignal durch ein Schaltmittel ein Eingangssignal zu dem Integrator eingangsseitig zuführbar, z.B. auch ausbildbar (erzeugbar), wird. Gemäß der Erfindung wirkt der Dreieckspannungsgenerator wie ein selbsterregter Oszillator. Der Scheitelwert der generierten Dreieckspannung wird durch wenigstens eine Schwellenspannung vorgegeben, die z.B. mittels eines Spannungsteilers aus der Betriebsspannung abgeleitet wird. Mit dieser Schwellenspannung wird die Ausgangsspannung des Integrators in der Vergleichsschaltung verglichen. Wenn die Ausgangsspannung des Integrators die Schwellenspannung erreicht, gibt die Vergleichsschaltung ein Ausgangssignal an das Schaltmittel ab. Durch das Schaltmittel wird dem Integrator das Eingangssignal zugeführt.

Gemäß der Erfindung folgt der Scheitelwert der Dreieckspannung linear den Änderungen der Betriebsspannung. Dadurch bleibt der Quotient aus der Betriebsspannung und aus dem Scheitelwert der Dreieckspannung bei sich ändernder Betriebsspannung konstant. Folglich bleibt auch die Verstärkung des Nutzsignals konstant, weil sich der Scheitelwert der Dreieckspannung linear mit der Betriebsspannung ändert.

Ein weiterer wesentlicher Vorteil der Erfindung besteht in der Ausbildung des Dreieckspannungsgenerators als selbsterregter Oszillator. Dadurch entfällt ein gesonderter Oszillator, z.B. Reckteckgenerator, der seinerseits wiederum von Betriebsspannungsschwankungen abhängig wäre. Durch die Erfindung werden folglich auch Verstärkungsänderungen vermieden, die durch die Ansteuerung eines Integrators mit einem Rechtecksignal aus einem Rechteckgenerator entstehen.

In Ausbildung der Erfindung kann das Schaltmittel eine bistabile Kippstufe aufweisen. Das Ausgangssignal dieser Kippstufe kann in einer Variante der Erfindung auch als Eingangssignal für den Integrator verwendet werden. Bei jedem Umschalten der Kippstufe ändert sich das Eingangssignal an dem Integrator entsprechend dem Ausgangssignal der Kippstufe von einem hohen Pegel auf einen niedrigen Pegel bzw. von einem niedrigen Pegel auf einen hohen Pegel. Dadurch wird eine selbsttätige Änderung der Integrationsrichtung in dem Integrator erreicht.

Weitere Vorteile und Einzelheiten ergeben sich aus der nachfolgenden Beschreibung erfindungsgemäßer Ausführungsbeispiele anhand der Zeichnungen und in Verbindung mit den Ansprüchen.

Es zeigen:
Figur 1 ein Hörgerät mit einem Dreieckspannungsgenerator und
Figur 2 ein Hörgerät mit detaillierterer Darstellung des Schaltverstärkers und mit einem modifizierten Dreieckspannungsgenerator.

In Figur 1 ist durch eine strichpunktierte Linie ein Hörgerät 1 symbolisch dargestellt. Das Hörgerät 1 umfaßt als Eingangswandler ein Mikrofon 2 zur Aufnahme von Nutzsignalen im menschlichen Hörbereich. Die Nutzsignale werden in einem Verstärker 3, der auch mehrstufig ausgebildet sein kann, vorverstärkt und auf einen Modulator 4 gegeben. Der Modulator 4 erhält aus einem Dreieckspannungsgenerator 5 über eine Leitung 6 eine Dreieckspannung, die als höherfrequenteres Basissignal für das Nutzsignal dient. Am Ausgang des Modulators 4 steht ein pulsdauermoduliertes Signal zur Verfügung, das über eine Leitung 7 einer als Schaltverstärker 8 ausgebildeten Endstufe zugeführt wird. Der Schaltverstärker 8 ist ausgangsseitig mit einem elektrischen Hörer 9 als Ausgangswandler zur Wiedergabe des verstärkten Nutzsignals verbunden.

Der Dreieckspannungsgenerator 5 weist einen Integrator 10 auf. Der Integrator 10 steht an seinem Eingang 11 mit einem Schaltmittel 12 und an seinem Ausgang 13 mit einer Vergleichsschaltung 14 in Wirkverbindung. Die Vergleichsschaltung 14 erhält des weiteren wenigstens eine Schwellenspannung, die über einen Spannungsteiler 15 aus einer eine Betriebsspannung U_{B} abgebenden Batterie 16 als Stromquelle abgeleitet ist.

In Ausbildung der Erfindung sind in diesem Ausführungsbeispiel der Vergleichsschaltung 14 zwei Schwellenspannungen über Leitungen 17 und 18 zugeführt, die aus dem Spannungsteiler 15 entnehmbar sind. Der Spannungsteiler 15 ist zu der Batterie 16 elektrisch parallelgeschaltet und weist eine Reihenschaltung aus den Widerständen R1 bis R4 auf. An Verbindungsstellen 19 und 20 zwischen den Widerständen R1 und R2 bzw. R3 und R4 sind die beiden Schwellenspannungen über die Leitungen 17 und 18 abgreifbar.

Die Vergleichsschaltung 14 ist als eine Komparatorschaltung mit den Komparatoren 21 und 22 vorzugsweise als Fensterkomparatorschaltung ausgebildet. Dazu wird auf den nicht invertierenden Eingang des Komparators 21 eine hohe und auf den invertierenden Eingang des Komparators 22 eine niedrige Schwellenspannung aus dem Spannungsteiler 15 gegeben. Der invertierende Eingang des Komparators 21 und der nicht invertierende Eingang des Komparators 22 sind gemeinsam mit dem Ausgang 13 des Integrators 10 verbunden.

In vorteilhafter Ausbildung der Erfindung weist das Schaltmittel 12 eine bistabile Kippschaltung 23 auf, die vorzugsweise als ein R/S-Flip-Flop ausgebildet ist. Ein erster Eingang 24 der bistabilen Kippstufe 23 ist mit dem Ausgang des Komparators 21 verbunden. Ein zweiter Eingang 25 der bistabilen Kippstufe 23 ist mit dem Ausgang des Komparators 22 verbunden.

Das Schaltmittel 12 enthält in Weiterbildung der Erfindung einen Spannungsumschalter 26, der durch die Kippschaltung 23 auch digital steuerbar ist. Der Spannungsumschalter weist Eingangsanschlüsse 27 und 28 auf. An diese Eingangsanschlüsse 27 und 28 können zwei unterschiedliche Gleichspannungen angelegt werden, die wechselweise über das Schaltmittel 12 bzw. über den Spannungsumschalter 26 in Abhängigkeit von der Vergleichsschaltung 14, z.B. über einen Ausgangsanschluß 29, mit dem Eingang 11 an dem Integrator 10 verbindbar sind.

Im Ausführungsbeispiel gemäß Figur 1 ist der Eingangsanschluß 27 des Spannungsumschalters 26 mit dem Pluspol und der Eingangsanschluß 28 des Spannungsumschalters 26 mit dem Minuspol (Masse) der aus der Hörgerätebatterie 16 entnehmbaren Betriebsspannung U_{B} verbunden. Dadurch ist ein am Eingang 11 in den Integrator 10 als Eingangssignal einfließender Strom I linear von der Betriebsspannung U_{B} abhängig. Durch diese erfindungsgemäß bewirkte Abhängigkeit des Integrationsstromes I von der Betriebsspannung U_{B} erreicht man in vorteilhafter Weise eine Frequenzkonstanz des Dreiecksignals auf der Leitung 6 bei sich ändernder Betriebsspannung U_{B}. Sonach arbeitet bei diesem erfindungsgemäß Hörgerät der Dreieckspannungsgenerator auch bei Betriebsspannungsschwankungen mit konstanter Frequenz.

Durch die Umschaltung des Eingangssignals, z.B. des Integrationsstromes I, an dem Eingang 11 des Integrators 10 durch das Schaltmittel 12 wird an dem Integrator 10 ausgangsseitig eine Umkehr der Integrationsrichtung bewirkt. Das jeweils durch das Schaltmittel 12 eingeschaltete Potential (z.B. Plus- oder Minuspotential der Batterie 16) wird so lange durch die Speicherwirkung der Kippschaltung 23 aufrechterhalten, bis das integrierte Ausgangssignal am Ausgang 13 des Integrators 10 mit einer Schwellenspannung auf der Leitung 17 oder 18 übereinstimmt. Im Falle einer solchen Ubereinstimmung liefert einer der beiden Komparatoren 21 oder 22 ein Ausgangssignal, mit welchem die bistabile Kippschaltung 23 in den jeweils komplementären Zustand gekippt wird. Dadurch wird über den Spannungsumschalter 26 die Polarität am Eingang 11 des Integrators 10 erneut umgeschaltet, wodurch eine erneute Umkehr der Integrationsrichtung in dem Integrator 10 entsteht. Bei dieser Ausführung arbeitet folglich der Dreieckspannungsgenerator selbsttätig und ohne gesonderten Generator, z.B. Rechteckgenerator.

Der Integrator 10 weist in Weiterbildung der Erfindung einen Operationsverstärker 30 auf, dessen Ausgang 31 kapazitiv mit dessen invertierendem Eingang 32 verbunden ist. Der nicht invertierende Eingang 33 ist über den Spannungsteiler 15 mit etwa der halben Betriebsspannung U_{B} verbunden. Zwischen dem Eingang 11 des Integrators und dem Eingang 32 des Operationsverstärkers 30 ist ein Widerstand 34 angeordnet, der zusammen mit einem Kondensator 35 die Ausgangsfrequenz des Dreieckgenerators bestimmt.

Das in Figur 2 dargestellte Hörgerät mit dem Dreieckspannungsgenerator 5 und mit dem Schaltverstärker 8 ist in diesen Hörgerätekomponenten gegenüber dem in Figur 1 dargestellten Hörgerät modifiziert. Die in Figur 2 und in Figur 1 übereinstimmenden Bezugszeichen beziehen sich auf gleichartige Hörgerätekomponenten.

In dem Dreieckspannungsgenerator 5 gemäß Figur 2 weist der Spannungsteiler 15 durch Zufügen eines Widerstandes R2 eine Reihenschaltung von insgesamt vier Widerständen R1 bis R4 auf. Wenn die Summen der Widerstandswerte R1 und R2 sowie R3 und R4 jeweils gleich groß gewählt sind, läßt sich an deren mittlerer Verbindungsstelle 36 die halbe Betriebsspannung U_{B} abgreifen. Mit dieser halben Betriebsspannung wird in diesem Ausführungsbeispiel der nicht invertierende Eingang 33 des Operationsverstärkers 30 in dem Integrator 10 versorgt. Wenn des weiteren die Widerstände R1 bzw. R4 gegenüber den Widerständen R2 bzw. R3 den jeweils doppelten Widerstandswert aufweisen, beträgt der Scheitelwert der vom Integrator 10 über die Leitung 6 an den Modulator 4 abgegebenen Dreieckspannung ein Drittel der Betriebsspannung U_{B}. Das Nullpotential dieser Dreieckspannung liegt auch wegen der Symmetrie der als Fensterkomparator ausgebildeten Vergleichsschaltung 14 bei der halben Betriebsspannung U_{B}. Da dem Integrator 10 über den Spannungsumschalter 26 eine zu der halben Betriebsspannung U_{B} symmetrische Eingangsspannung zugeführt wird, sind die Integrationsströme und damit auch die beiden Steigungen des Dreiecksignals bis auf das Vorzeichen gleich. Dadurch besitzt das entstehende Rechtecksignal am Ausgang der bistabilen Kippstufe 23 ein Tastverhältnis von genau 50 %. Gemäß Figur 2 steuert das Ausgangssignal der bistabilen Kippstufe 23 den Spannungsumschalter 26 über einen Treiber 37.

Bei den hier beispielhaft angegebenen Dimensionierungen des Spannungsteilers 15 läßt sich die Frequenz des Dreiecksignals aus folgenden Beziehungen ableiten und berechnen:$\frac{{\text{U}}_{\text{B}} \text{/2}}{\text{R C}} {\text{·T}}_{\text{Dr}} {\text{/2=U}}_{\text{B}} \text{/3;} {\text{T}}_{\text{Dr}} \text{=} \frac{\text{4}}{\text{3}} \text{R C;} {\text{f}}_{\text{Dr}} \text{=} \frac{\text{3}}{\text{4 R C}}$ In den Gleichungen bedeuten:
- R C =: Zeitkonstante des Integrators
- U_{B}/2 =: Eingangsspannung des Integrators
- U_{B}/3 =: Spannungsänderung während einer halben Periode des Dreiecksignals
- T_{Dr} =: Periode des Dreiecksignals

In Figur 2 ist der Schaltverstärker 8 als Gegentaktschaltung ausgebildet und wird daher zur Erzeugung eines zusätzlichen komplementären Ansteuersignals zusätzlich über einen Inverter 38 angesteuert. Der Schaltverstärker 8 gemäß Figur 2 weist vier im Schaltbetrieb arbeitende MOSFET-Transistoren T1 bis T4 auf. Die Transistoren T1 und T2 sowie die Transistoren T3 und T4 sind jeweils komplementär zueinander ausgebildet. Der Schaltverstärker 8 wird über Anschlüsse 39 und 40 mit Betriebsspannung versorgt. Durch den Schaltbetrieb sind entweder die Transistoren T1 und T4 oder T3 und T2 gleichzeitig leitend. Der Zeitraum, innerhalb welchem diese Transistoren leitend sind, wird von der jeweiligen Impulsdauer der Einzelimpulse des pulsdauermodulierten Signals bestimmt, das dem Schaltverstärker über Eingänge 41 und 42 zugeführt wird. Bei einem Wechsel des Pegels in dem pulsdauermodulierten Signal wechseln folglich auch die leitend geschalteten Transistoren in den nicht leitend geschalteten Zustand und die bisher nicht leitend geschalteten Transistoren werden sodann leitend. Im Ergebnis wird folglich der in dem Brückenzweig des Schaltverstärkers 8 angeordnete Hörer 9 zwischen der an den Anschlüssen 39 und 40 liegenden Betriebsspannung U_{B} (Plus- und Minuspol) umgeschaltet. Durch die Tiefpaßwirkung des Hörers 9 wird das Nutzsignal aus dem pulsdauermodulierten Signal herausgefiltert und hörbar gemacht.

## Patentansprüche

1. Hörgerät mit einem Eingangswandler (2), einer Verstärkereinrichtung, einem Ausgangswandler (9) und einer Stromquelle (16) als Quelle für eine Betriebsspannung (U_{B}), einem Schaltverstärker (8) als Endstufe und einem Dreieckspannungsgenerator (5) als Basissignalerzeuger für ein pulsdauermoduliertes Signal, mit welchem der Schaltverstärker (8) steuerbar ist, wobei der Dreieckspannungsgenerator (5) wenigstens einen Integrator (10) aufweist, dessen Integrationsrichtung in Abhängigkeit von einem Eingangssignal (I) umkehrbar ist, dadurch gekennzeichnet, daß der Integrator (10) eingangsseitig mit einem Schaltmittel (12) und ausgangsseitig mit einer Vergleichsschaltung (14) in Wirkverbindung steht und daß die Vergleichsschaltung (14) in Abhängigkeit von wenigstens einer aus der Betriebsspannung (U_{B}) abgeleiteten Schwellenspannung das Schaltmittel (12) steuert, durch welches dem Integrator (10) das Eingangssignal (I) zuführbar ist.

2. Hörgerät nach Anspruch 2, wobei das Eingangssignal (I) des Integrators (10) durch das Schaltmittel (12) zur Umkehr der Integrationsrichtung am Integratorausgang umschaltbar ist.

3. Hörgerät nach Anspruch 1 oder 2, wobei das Eingangssignal (I) für den Integrator (10) aus zwei unterschiedlichen Gleichspannungen gebildet ist, die wechselweise über das Schaltmittel (12) in Abhängigkeit von der Vergleichsschaltung (14) eingangsseitig an den Integrator (10) anlegbar sind.

4. Hörgerät nach einem der Ansprüche 1 bis 3, wobei das Schaltmittel (12) eine bistabile Kippschaltung (23), vorzugsweise ein R/S-Flip-Flop, aufweist.

5. Hörgerät nach einem der Ansprüche 1 bis 4, wobei die Vergleichsschaltung (14) als eine Komparatorschaltung (21, 22), vorzugsweise Fensterkomparatorschaltung, ausgebildet ist.

6. Hörgerät nach einem der Ansprüche 1 bis 5, wobei der Vergleichsschaltung (14) zwei Schwellenspannungen zugeführt sind, die aus einem Spannungsteiler (15) entnehmbar sind, der zu der Batterie (16) elektrisch parallelgeschaltet ist und eine Reihenschaltung von wenigstens drei Widerständen (R1 bis R4) aufweist, deren Verbindungsstellen (19, 20) Abgriffpunkte für die Schwellenspannungen bilden.

7. Hörgerät nach einem der Ansprüche 1 bis 6, wobei der Integrator (10) einen Operationsverstärker (30) aufweist, dessen Ausgang (31) kapazitiv mit dessen invertierendem Eingang (32) verbunden und dessen nicht invertierender Eingang (33) der halbe Spannungsbetrag (U_{B}/2) der Betriebsspannung (U_{B}) zugeführt ist.

8. Hörgerät nach Anspruch 7, wobei der halbe Spannungsbetrag (U_{B}/2) der Betriebsspannung (U_{B}) aus dem Spannungsteiler (15) entnehmbar ist, der zu der Batterie (16) parallelgeschaltet ist, wobei zwischen den Abgriffpunkten (19, 20) für die Schwellenspannungen zwei Widerstände (R2, R3) angeordnet sind, deren Verbindung (36) einen Abgriff für den halben Betrag der Betriebsspannung (U_{B}) bildet.

9. Hörgerät nach einem der Ansprüche 1 bis 8, wobei über das Schaltmittel (12) der Integrator (10) eingangsseitig wechselweise mit je einem der beiden Potentiale (Plus, Minus) der Batterie (16) verbindbar ist.

## Claims

1. Hearing aid having an input transducer (2), an amplifier device, an output transducer (9) and a current source (16) as a source for an operating voltage (U_{B}), a switching amplifier (8) as an end stage and a delta voltage generator (5) as a signal-base producer for a pulse-duration modulated signal, with which the switching amplifier (8) can be controlled, wherein the delta voltage generator (5) has at least one integrator (10), the integration direction of which can be reversed as a function of an input signal (I), characterised in that the input side of the integrator (10) is operatively connected to a switching means (12) and the output side of said integrator (10) is operatively connected to a comparison circuit (14), and in that the comparison circuit (14) controls the switching means (12), by which the input signal (I) can be supplied to the integrator (10), as a function of at least one threshold voltage derived from the operating voltage (U_{B}).

2. Hearing aid according to claim 2 (sic), wherein the input signal (I) of the integrator (10) can be switched over by the switching means (12) in order to reverse the integration direction at the integrator output.

3. Hearing aid according to claim 1 or 2, wherein the input signal (I) for the integrator (10) is formed from two different direct voltages, which can be applied alternately to the input side of the integrator (10) by way of the switching means (12) as a function of the comparison circuit (14).

4. Hearing aid according to one of the claims 1 to 3, wherein the switching means (12) has a bistable trigger circuit (23), preferably an R/S flip-flop.

5. Hearing aid according to one of the claims 1 to 4, wherein the comparison circuit (14) is formed as a comparator circuit (21, 22), preferably a window comparator circuit.

6. Hearing aid according to one of the claims 1 to 5, wherein two threshold voltages are supplied to the comparison circuit (14), which threshold voltages can be taken from a voltage divider (15), which is connected electrically in parallel with the battery (16) and has a series circuit arrangement of at least three resistors (R1 to R4), the connection points (19, 20) of which form tap points for the threshold voltages.

7. Hearing aid according to one of the claims 1 to 6, wherein the integrator (10) has an operational amplifier (30), the output (31) of which is capacitively connected to its (the operational amplifier's) inverting input (32), and to the noninverting input (33) of which operational amplifier (30) is supplied half the amount of voltage (U_{B}/2) of the operating voltage (U_{B}).

8. Hearing aid according to claim 7, wherein half the amount of voltage (U_{B}/2) of the operating voltage (U_{B}) can be taken from the voltage divider (15), which is connected in parallel with the battery (16), wherein arranged between the tap points (19, 20) for the threshold voltages there are two resistors (R2, R3), the connection (36) of which forms a tap for half the amount of the operating voltage (U_{B}).

9. Hearing aid according to one of the claims 1 to 8, wherein the input side of the integrator (10) can be connected alternately to respectively one of the two potentials (plus, minus) of the battery (16) by way of the switching means (12).

## Revendications

1. Appareil de correction auditive comportant un transducteur d'entrée (2), un dispositif amplificateur, un transducteur de sortie (9) et une source de courant (16) formant source pour une tension de service (U_{B}) , un amplificateur de commutation (8) formant étage final et un générateur de tension triangulaire (5) en tant que générateur de signaux de base pour un signal modulé selon une modulation d'impulsions en durée et à l'aide duquel l'amplificateur de commutation (8) doit être commandé, le générateur de tension triangulaire (5) comportant au moins un intégrateur (10) dont le sens d'intégration peut être inversé en fonction d'un signal d'entrée (I), caractérisé par le fait que l'intégrateur (10) est relié de façon active côté entrée à des moyens de commutation (12) et côté sortie à un circuit comparateur (14), et que le circuit comparateur (14) commande, en fonction d'au moins une tension de seuil dérivée de la tension de service (U_{B}), les moyens de commutation (12), par lesquels le signal d'entrée (I) peut être envoyé à l'intégrateur (10).

2. Appareil de correction auditive suivant la revendication 2, dans lequel le signal d'entrée (I) de l'intégrateur (10) peut être commuté par les moyens de commutation (12) pour l'inversion du sens d'intégration à la sortie de l'intégrateur.

3. Appareil de correction auditive suivant la revendication 1 ou 2, dans lequel le signal d'entrée (I) pour l'intégrateur (10) est formé de deux tensions continues différentes, qui peuvent être appliquées alternativement par l'intermédiaire des moyens de commutation (12) à l'entrée de l'intégrateur (10), en fonction du circuit comparateur (14).

4. Appareil de correction auditive suivant l'une des revendications 1 à 3, dans lequel les moyens de commutation (12) possèdent un circuit à bascule bistable (23), de préférence à une bascule bistable de type R/S.

5. Appareil de correction auditive suivant l'une des revendications 1 à 4, dans lequel le circuit comparateur (14) est réalisé sous la forme d'un circuit comparateur (21,22), de préférence un circuit comparateur à fenêtre.

6. Appareil de correction auditive suivant l'une des revendications 1 à 5, dans lequel deux tensions de seuil sont envoyées au circuit comparateur (14), ces tensions de seuil pouvant être prélevées d'un diviseur de tension (15), qui est branché électriquement en parallèle avec la pile (16), et comporte un circuit série formé d'au moins trois résistances (R1 à R4), dont les points de jonction (19,20) forment des points de prélèvement pour les tensions de seuil.

7. Appareil de correction auditive suivant l'une des revendications 1 à 6, dans lequel l'intégrateur (10) comporte un amplificateur opérationnel (30), dont la sortie (31) est reliée de façon capacitive à son entrée inverseuse (32), et dont l'entrée non inverseuse (33) reçoit la moitié (U_{B}/2) de la valeur de la tension de service (U_{B}).

8. Appareil de correction auditive suivant la revendication 7, dans lequel la moitié (U_{B}/2) de la valeur de la tension de service (U_{B}) peut être prélevée du diviseur de tension (15), qui est branché en parallèle avec la pile (16), deux résistances (R2,R3), dont le point de jonction (36) forme une prise pour la moitié de la valeur de la tension de service (U_{B}), étant disposées entre les points de prélèvement (19,20) des tensions de seuil.

9. Appareil de correction auditive suivant l'une des revendications 1 à 8, dans lequel l'intégrateur (10) peut être relié alternativement côté entrée, par l'intermédiaire des moyens de commutation (12), à respectivement l'un des deux potentiels (plus, moins) de la pile (16).
